# FASCICULE DE BREVET EUROPEEN

(11) **EP 3 903 893 B1**
(45) Date de publication et mention de la délivrance du brevet: **29.03.2023**
(21) Numéro de dépôt: 21170969.6
(22) Date de dépôt: 28.04.2021
(51) Int. Cl.: A63B 67/04

(54) **SYSTÈME DE LIAISON D'UN FILET DE TENNIS DE TABLE À UNE TABLE DE TENNIS DE TABLE**
SYSTEM ZUR VERBINDUNG EINES TISCHTENNISNETZES MIT EINER TISCHTENNISPLATTE
SYSTEM FOR FITTING A TABLE TENNIS NET TO A TABLE TENNIS TABLE

(30) Priorité: 29.04.2020 FR 2004253
(43) Date de publication de la demande: 03.11.2021
(73) Titulaire: Cornilleau SAS, 60120 Bonneuil-les-Eaux (FR)
(72) Inventeur: HAVARD, Nicolas, 60120 Bonneuil-les-Eaux (FR); RADREAUX, Romain, 80320 Lihons (FR); CLEMENT, Fabrice, 60120 Paillart (FR)
(74) Mandataire: Decorchemont, Audrey Véronique Christèle

(56) Documents cités:
- DE-B- 1 197 000
- FR-A1- 2 941 626
- GB-A- 459 384
- GB-A- 671 526

## Description

L'invention concerne un système de liaison d'un filet de tennis de table à une table de tennis de table.

### ARRIERE PLAN DE L'INVENTION

Une table de tennis de table est équipée d'un filet permettant de marquer la délimitation entre deux portions de jeu du plateau de la table.

Le filet est usuellement maintenu en position par l'intermédiaire d'un ensemble de deux systèmes de fixation, chaque système de fixation étant solidarisé à un côté de la table d'une part et à un côté du filet d'autre part. Généralement, l'un ou les deux systèmes de fixation sont équipés d'un taquet autour duquel on peut venir enrouler l'une des extrémités d'un fil de maintien rigidifiant la bordure supérieure du filet. Le document GB 671 526 divulgue un système connu de liaison d'un filet de tennis de table à une table de tennis de table, le système comprenant un dispositif de blocage comportant une fente et un élément de blocage attaché à un cordon de tension.

Il s'avère donc relativement fastidieux de tendre correctement le filet notamment pour que la tension exercée par chaque extrémité du fil de maintien soit la même.

### OBJET DE L'INVENTION

Un but de l'invention est de proposer un système de liaison d'un filet de tennis de table à une table de tennis de table qui soit plus simple d'utilisation.

### RESUME DE L'INVENTION

En vue de la réalisation de ce but, on propose un système de liaison d'un filet de tennis de table à une table de tennis de table, le système comprenant un dispositif de blocage comportant :
- un corps creux, au moins un orifice étant ménagé dans ledit corps de sorte à déboucher à une première extrémité à l'extérieur du système et à une deuxième extrémité à l'intérieur du corps,
- un poussoir monté mobile dans le corps entre une position basse dans laquelle le poussoir autorise l'accès à l'intérieur du corps via la deuxième extrémité de l'orifice et une position haute dans laquelle le poussoir bouche l'accès à l'intérieur du corps via la deuxième extrémité de l'orifice.

De la sorte, il suffit pour un utilisateur d'enfoncer le poussoir pour libérer l'accès à l'intérieur du corps : il peut ainsi y insérer un fil de maintien d'un filet de tennis de table. Puis l'utilisateur relâche le poussoir : le fil se retrouve ainsi bloqué à l'intérieur du corps en étant coincé entre le corps et le poussoir.

L'invention permet en conséquence de facilement bloquer un fil de maintien d'un filet de tennis de table et donc de bien tendre ledit filet.

De façon avantageuse, l'invention permet également de bien bloquer le fil ce qui garantit une meilleure tension dans le temps du filet.

Pour toute la présente demande les termes « inférieur », « supérieur » ... doivent être entendus selon la position en service de la table de tennis de table lorsqu'elle repose sur un sol.

Optionnellement le dispositif est lui-même monté mobile entre une position supérieure et une position inférieure dans le système.

Optionnellement une face supérieure du poussoir est conformée pour former, lorsque le poussoir est en position basse, avec au moins l'orifice un canal dans lequel un fil de maintien du filet est destiné à être inséré. Optionnellement une rainure est ménagée dans la face supérieure du poussoir, la rainure s'étendant dans le prolongement de l'orifice lorsque le poussoir est en position basse.

Optionnellement au moins un deuxième orifice est ménagé dans le corps de sorte à déboucher à une première extrémité à l'extérieur du système et à une deuxième extrémité à l'intérieur du corps.

Optionnellement les deux orifices s'étendent en vis-à-vis.

Optionnellement la position haute du poussoir est une position d'équilibre du poussoir.

Optionnellement le dispositif de blocage comporte des moyens de rappel du poussoir dans sa position haute.

Optionnellement la face supérieure du poussoir est en cuvette.

Optionnellement la face supérieure du poussoir est texturée au moins en partie.

L'invention concerne un ensemble d'un premier système tel que précité et d'un deuxième système tel que précité.

Optionnellement un tel ensemble comporte un filet de tennis de table.

L'invention concerne une table de tennis de table comprenant au moins un système tel que précité.

L'invention concerne également un procédé de liaison d'un filet de tennis de table à un système tel que précité comprenant les étapes de :
- Presser le poussoir pour l'amener dans sa position basse,
- Insérer un fil de maintien du filet dans l'orifice,
- Relâcher le poussoir pour provoquer le coincement du fil entre le poussoir et le corps.

D'autres caractéristiques et avantages de l'invention ressortiront à la lecture de la description qui suit d'un mode de réalisation particulier non limitatif de l'invention.

### BREVE DESCRIPTION DES DESSINS

L'invention sera mieux comprise à la lumière de la description qui suit en référence aux figures annexées parmi lesquelles :
La figure 1 est une vue en coupe centrale d'un système de liaison d'un filet de tennis de table à une table de tennis de table selon un mode de réalisation particulier de l'invention ;
La figure 2 est une vue agrandie d'une partie du système illustré à la figure 1 ;
La figure 3 illustre une première étape de liaison du filet au système illustré à la figure 1 ;
La figure 4 illustre une deuxième étape de liaison du filet au système illustré à la figure 1 ;
La figure 5 illustre une troisième étape de liaison du filet au système illustré à la figure 1.

### DESCRIPTION DETAILLEE DE L'INVENTION

Une table de tennis de table, comporte de façon connue en soi un plateau comprenant une première portion de plateau présentant une première surface plane et une seconde portion de plateau présentant une seconde surface plane. La table comporte par ailleurs un filet marquant la délimitation entre les deux portions de plateau. De façon connue en soi, le filet comporte un fil de maintien passant par la bordure supérieure du filet et dépassant de chaque côté de la bordure de manière à présenter une première extrémité gauche et une deuxième extrémité droite agencées hors du filet.

La table comprend en outre au moins un système de liaison 1 du filet à la table et de préférence au moins deux systèmes de liaison 1 qui sont agencés de part et d'autre de la table chacun à la frontière entre les deux portions de plateau.

Les deux systèmes de liaison 1 étant identiques la description qui suit de l'un des systèmes de liaison 1 s'applique donc également à l'autre des systèmes de liaison 1.

En référence aux figures 1 à 2 le système de liaison 1 selon un mode de réalisation particulier de l'invention comporte une structure porteuse 2.

La structure porteuse 2 est globalement conformée en L et présente ainsi une colonne 4 dont l'extrémité basse est prolongée d'une embase 3 d'attache à la table. L'embase 3 est sensiblement horizontale et s'étend ainsi rectilignement selon un premier axe X et la colonne 4 est sensiblement verticale et s'étend ainsi rectilignement selon un deuxième axe Z orthogonal au premier axe X. L'embase 3 est équipée de moyens de solidarisation 5 à la table.

L'embase 3 sera de préférence montée pivotante sur la table par l'intermédiaire de son extrémité libre autour d'un axe s'étendant parallèlement à la direction longitudinale de la table.

L'embase 3 pourra ainsi être celle décrite dans le brevet FR 2 914 626.

L'embase 3 pourra ainsi être celle décrite dans le brevet FR 2 914 626 à la différence que l'extrémité libre de l'embase montée pivotante sur la table soit en deux parties, l'embase 3 comprenant en outre des moyens de fixation des deux parties entre elles. Les moyens de fixation comportent par exemple une vis de fixation des deux parties entre elles. Il est ainsi possible de positionner déjà une partie de l'extrémité libre de l'embase 3 autour de l'axe, puis rapporter la deuxième partie et enfin fixer les deux parties entre elles. L'embase 3 sera ainsi pivotante vis-à-vis de la table tout en étant bien solidarisée à celle-ci.

La colonne 4 présente ainsi un côté orienté vers la table et un autre côté orienté vers l'extérieur de la table. La colonne 4 est par ailleurs creuse sur toute sa hauteur (hauteur considérée selon le deuxième axe Z).

Afin de solidariser le filet à la table chaque extrémité latérale du filet est fixée au côté orienté vers la table de l'une des colonnes 4 précitées. Ainsi, on vient fixer l'extrémité gauche du fil de maintien au système de liaison gauche et l'extrémité droite du fil de maintien au système de liaison droit. Ceci permet également de bien tendre le filet.

Le système de liaison 1 comporte par ailleurs une tige 6 s'étendant à l'intérieur de la colonne 4. La tige 6 est ici agencée de sorte à s'étendre rectilignement selon le deuxième axe Z.

La tige 6 est typiquement montée mobile dans la colonne 4 entre une position basse et une position haute. De préférence, la tige 6 est montée coulissante dans la colonne 4 entre ses deux positions.

Par exemple, le système de liaison 1 comporte une molette 7 agencée dans le système de liaison 1 de sorte à être concentrique au deuxième axe Z.

La molette 7 est agencée en partie seulement à l'intérieur de la structure porteuse 2 : seul un secteur angulaire 8 de la molette est ainsi accessible depuis l'extérieur. De la sorte, un utilisateur peut faire tourner la molette 7 autour du deuxième axe Z relativement à la structure porteuse 2 via ledit secteur angulaire 8.

La molette 7 est par ailleurs traversée selon le deuxième axe Z par un trou fileté 9. La molette 7 est en réalité agencée autour de la tige 6 qui traverse le trou fileté 9. De préférence, la tige 6 est filetée extérieurement sur au moins un tronçon 10 de la tige, le filetage dudit tronçon 10 étant apte à coopérer avec celui du trou fileté 9. Optionnellement, seul le tronçon 10 inférieur de la tige 6 est fileté extérieurement, la molette 7 est donc agencée de manière correspondante au niveau dudit tronçon 10. Par exemple, la molette 7 est agencée au niveau du coude formé entre l'embase 3 et la colonne 4.

Par ailleurs, le système de liaison 1 comprend un dispositif de blocage 11 de chaque extrémité associée du fil de maintien du filet.

Le dispositif de blocage 11 est de préférence agencé dans la structure porteuse 2 au niveau de l'extrémité haute de la colonne 4.

Ledit dispositif de blocage 11 comprend un corps 12 creux et un poussoir 13 monté dans ledit corps 12.

Optionnellement, le corps 12 comprend un réceptacle 14 prolongé inférieurement d'une platine 15. Le poussoir 13 comporte quant à lui une portion active 16, sur laquelle l'utilisateur est destiné à agir, portion active 16 prolongée inférieurement par une jambe 17. Ainsi, la portion active 16 du poussoir 13 est logée dans le réceptacle 14 et la jambe 17 s'étend à l'intérieur de la platine 15, la jambe 17 comme la platine 15 s'étendant coaxialement entre elles. Optionnellement la platine 15 et la jambe 17 sont agencées au moins en partie à l'intérieur de la colonne 4 de sorte à s'étendre co-axialement au deuxième axe Z.

De préférence, l'extrémité supérieure de la tige 6 est fixée à la platine 15 de sorte que la tige 6 et le corps 12 soit solidaires entre eux. Par exemple la tige 6 est agencée dans la partie basse d'un conduit ménagé dans ladite platine 15 de sorte à s'étendre selon le deuxième axe Z et dans lequel s'étend en partie haute la jambe 17. Par ailleurs, la platine 15 est agencée dans une goulotte s'étendant à l'intérieur de la colonne 4 selon le deuxième axe Z de sorte que la platine 15 puisse coulisser le long de ladite goulotte et donc de la colonne 4 selon le deuxième axe Z. Le corps 12 est en conséquence monté sur la colonne 4 par une liaison glissière. Dès lors, le corps 12 forme des moyens d'anti-rotation de la tige 6.

De la sorte, une rotation de la molette 7 autour du deuxième axe Z dans un premier sens de rotation entraine un coulissement de la tige 6, et donc du dispositif de blocage 11, vers sa position haute à l'intérieur de la colonne 4 selon le deuxième axe Z et une rotation de la molette 7 autour du deuxième axe Z dans un deuxième sens de rotation entraine un coulissement de la tige 6, et donc du dispositif de blocage 11, vers sa position basse à l'intérieur de la colonne 4 selon le deuxième axe Z.

On peut ainsi aisément abaisser ou remonter le dispositif de blocage 11 relativement à la structure porteuse 2.

Le système de liaison 1 est de préférence agencé de sorte que lorsque la tige 6 est dans sa position basse, une face inférieure du réceptacle 14 repose sur une face supérieure de la colonne 4 : ainsi le réceptacle 14 s'étend extérieurement à la colonne 4 dans le prolongement de celle-ci. Au niveau de la jonction externe entre la colonne 4 et le dispositif de blocage 11, la colonne 4 et le réceptacle 14 présentent donc la même section extérieure. La platine 15 est en revanche agencée à l'intérieur de la colonne 4.

Le système de liaison 1 est en outre agencé de sorte que lorsque la tige 6 est dans sa position haute, le réceptacle 14 est décalé supérieurement de la face supérieure de la colonne 4, seule une portion basse de la platine 15 demeurant alors à l'intérieur de ladite colonne 4.

On va à présenter détailler le poussoir 13.

Par ailleurs le poussoir 13 est agencé dans le système de liaison 1 de sorte qu'au moins la face supérieure 19 de la portion active 16 soit inclinée relativement à un plan horizontal. Dans le cas présent, la face supérieure 19 est inclinée par rapport à un plan de normale le deuxième axe Z. Ladite face supérieure 19 est ainsi en pente en direction du sol vers l'extérieur de la table.

Le dispositif de blocage 11 est donc ergonomique pour l'utilisateur. Typiquement l'utilisateur peut enrouler sa main autour de la colonne 4 et appuyer sur la face supérieure 19 à l'aide du pouce de sa même main ; l'inclinaison de la face supérieure 19 facilitant cette position en évitant notamment à l'utilisateur de devoir plier son pouce pour actionner le poussoir 13.

De préférence, la face supérieure 19 est en cuvette afin de mieux épouser la rotondité du dessous du pouce de l'utilisateur.

Ceci améliore encore l'ergonomie du système de liaison. De préférence au moins la face supérieure 19 est texturée.

Ceci limite les risques de glissement entre le doigt de l'utilisateur et ladite face supérieure 19.

Par exemple la face supérieure 19 présente des nervures.

En outre, le poussoir 13 est monté mobile dans le corps 12 entre une position de travail dans laquelle le poussoir 13 est enfoncé dans le corps et une position de repos encore appelée position haute. Optionnellement, le poussoir 13 saille du corps 12 dans la position de repos (mais pas dans la position de travail).

Typiquement le poussoir 13 est monté mobile dans le corps 12 uniquement selon un mouvement de translation. Dans le cas présent, le poussoir 13 est monté coulissant dans le corps 12 selon le deuxième axe Z.

De préférence, la position de repos est une position d'équilibre.

Optionnellement, la position de travail n'est pas une position d'équilibre.

Le dispositif de blocage 11 comprend ainsi des moyens de rappel du poussoir 13 en position de repos. Typiquement, les moyens de rappel comprennent un ressort 18 entourant la jambe 17 dont une extrémité est fixée à la platine 15 et dont l'autre extrémité est fixée à la jambe 17. Ainsi lorsque l'utilisateur appuie sur le poussoir 13 le ressort 18 est comprimé de sorte que lorsque l'utilisateur relâche le poussoir 13, ledit poussoir 13 revienne automatiquement sous l'action du ressort 18 dans sa position de repos. Par ailleurs, le corps 12 comporte au moins un orifice 20 traversant au moins l'une de ses parois de sorte à déboucher d'une part à l'extérieur du dispositif de blocage 11 et d'autre part à l'intérieur du corps 12. De préférence ledit orifice 20 est ménagé dans le réceptacle 14 en s'étendant selon une direction radiale R. Optionnellement la face supérieure 19 est en pente selon la même direction radiale R.

Selon un mode de réalisation particulier, le corps 12 comporte un deuxième orifice 21 traversant au moins l'une de ses parois de sorte à déboucher d'une part à l'extérieur du dispositif de blocage 11 et d'autre part à l'intérieur du corps 12. Le deuxième orifice 21 est ménagé dans le réceptacle 14 de façon à s'étendre dans le prolongement du premier orifice 20 selon la même direction radiale R que le premier orifice 20. Les deux orifices 20, 21 forment ainsi conjointement un même canal s'étendant rectilignement selon ladite direction radiale R. Les deux orifices 20, 21 sont ici identiques.

Selon un mode de réalisation particulier, le canal débouche à une première extrémité du côté de la colonne 4 orienté vers la table et à une deuxième extrémité du côté opposé de la colonne 4 orienté vers l'extérieur de la table. Les deux orifices 20, 21 ne sont toutefois pas ouverts sur la face supérieure du réceptacle 14.

Selon un mode de réalisation préféré, le poussoir 13 forme également en partie le canal défini par les deux orifices 20, 21 lorsque le poussoir 13 est dans sa position de travail. Par exemple, une rainure 22 est ménagée dans la face supérieure 19 de sorte que lorsque le poussoir 13 est dans sa position de travail la rainure 22 s'étende selon la direction radiale R entre les deux orifices 20, 21. La rainure 22 s'avère en conséquence rectiligne. De préférence, la rainure 22 présente une section d'un diamètre moins important que celui des deux orifices 20, 21. Ceci facilite le passage du fil dans le canal.

Le poussoir 13 est ainsi monté mobile dans le corps 12 de sorte que dans sa position de repos la rainure 22 se trouve au-dessus des deux orifices 20, 21. Le canal n'est alors plus visible. En outre, le poussoir 13 bouche l'accès à l'intérieur du corps 12 par les deux orifices 20, 21 (comme visible à la figure 2 dans laquelle le poussoir 13 est en position de repos). Dans le cas présent la partie basse de la portion active 16 du poussoir 13 s'étend entre les deux orifices 20, 21.

Par ailleurs, le poussoir 13 est monté mobile dans le corps 12 de sorte que dans sa position de travail la rainure 22 s'étende entre les deux orifices 20, 21 dans leur prolongement respectif. Le canal est donc visible de sorte que le poussoir 13 ne bouche plus l'accès à l'intérieur du corps 12 par les deux orifices 20, 21.

En service, en référence à la figure 3, l'utilisateur presse le poussoir 13 par l'intermédiaire de sa face supérieure 19 afin de l'amener dans sa position de travail. Les deux orifices 20, 21 et la rainure 22 se trouvent alors alignés de sorte que le canal soit visible.

L'utilisateur peut dès lors insérer l'une des extrémités du fil F du filet dans ce canal comme visible à la figure 4 en insérant le fil F dans le premier orifice 20 puis en le poussant pour que le fil F traverse la rainure 22 avant de ressortir du dispositif de blocage 11 via le deuxième orifice 21.

L'utilisateur peut relâcher le poussoir 13 lorsque le fil F a été suffisamment tiré pour obtenir une bonne tension du filet : le poussoir 13 remonte alors dans sa position de repos bloquant de nouveau le passage entre les deux orifices 20, 21 et supprimant le canal rectiligne. En conséquence, l'extrémité du fil F se retrouve bloquée dans le système de liaison 1 comme visible à la figure 5 en étant coincée entre le poussoir 13 et le corps 12. Plus précisément, l'extrémité du fil F forme une première chicane à son passage entre le premier orifice 20 et la rainure 22 (du fait que la rainure 22 se trouve en position de repos du poussoir 13 au-dessus du premier orifice 20) et une deuxième chicane à son passage entre le deuxième orifice 21 et la rainure 22 (du fait que la rainure 22 se trouve en position de repos du poussoir 13 au-dessus du deuxième orifice 21).

Le fil F est ainsi pincé en deux zones et s'en retrouve en conséquence déformé. Le fil F se retrouve ainsi très bien bloqué dans le système de liaison 1.

On retient que la rainure 22 du poussoir 13 facilite la mise en place du fil F dans le dispositif de blocage 11 en guidant le fil F d'un orifice 20 à un autre 21.

De façon avantageuse, du fait que la rainure 22 soit ménagée dans la face supérieure 19 de la portion active 16 il est possible pour un utilisateur de presser le poussoir 13 avec le pouce d'une de ses mains et d'insérer le fil F à l'intérieur du dispositif de blocage 11 avec son autre main, le fil F passant alors sous le pouce toujours en place sur le poussoir 13 grâce à la présence de la rainure 22.

L'agencement du fil F dans le dispositif de blocage 11 est ainsi simple et rapide.

Bien entendu, l'invention n'est pas limitée au mode de réalisation décrit ci-dessus et on pourra y apporter des variantes de réalisation sans sortir du cadre de l'invention.

Bien qu'ici le dispositif de blocage et la structure porteuse soient deux pièces différentes solidarisées entre elles, la structure porteuse et le corps du dispositif de blocage pourront être une seule pièce et/ou d'un seul tenant.

On pourra s'affranchir d'un ensemble permettant de régler la hauteur relative entre le dispositif de blocage et la structure porteuse. Cet ensemble pourra également exister mais être différent d'un ensemble tige-molette.

En place d'abaisser directement le poussoir, le système de liaison pourra comprendre un ensemble permettant d'actionner indirectement le poussoir par exemple par l'intermédiaire de la tige et de la molette qui permettront cette fois de lever ou d'abaisser le poussoir et non le dispositif de blocage dans son ensemble.

Le poussoir pourra également être en équilibre dans sa position de travail : ce sera alors à l'utilisateur de remonter ledit poussoir en position de repos pour bloquer le fil entre le poussoir et le corps.

Le poussoir pourra s'affranchir d'une rainure. On pourra envisager n'avoir qu'un seul orifice à travers lequel le fil est inséré et non deux orifices.

## Revendications

1. Système de liaison d'un filet de tennis de table à une table de tennis de table, le système comprenant un dispositif de blocage (11) comportant :
- un corps (12) creux, au moins un orifice (20) étant ménagé dans ledit corps de sorte à déboucher à une première extrémité à l'extérieur du système et à une deuxième extrémité à l'intérieur du corps,
- un poussoir (13) monté mobile dans le corps entre une position basse dans laquelle le poussoir autorise l'accès à l'intérieur du corps via la deuxième extrémité de l'orifice et une position haute dans laquelle le poussoir bouche l'accès à l'intérieur du corps via la deuxième extrémité de l'orifice.

2. Système selon la revendication 1, dans lequel le dispositif est lui-même monté mobile entre une position supérieure et une position inférieure dans le système.

3. Système selon la revendication 1 ou la revendication 2, dans lequel une face supérieure (19) du poussoir est conformée pour former avec au moins l'orifice (20), lorsque le poussoir (13) est en position basse, un canal dans lequel un fil de maintien du filet est destiné à être inséré.

4. Système selon la revendication 3, dans lequel une rainure (22) est ménagée dans la face supérieure du poussoir, la rainure s'étendant dans le prolongement de l'orifice lorsque le poussoir est en position basse.

5. Système selon l'une des revendications 1 à 4, dans lequel au moins un deuxième orifice (21) est ménagé dans le corps de sorte à déboucher à une première extrémité à l'extérieur du système et à une deuxième extrémité à l'intérieur du corps.

6. Système selon la revendication 5, dans lequel les deux orifices (20, 21) s'étendent en vis-à-vis.

7. Système selon l'une des revendications 1 à 6, dans lequel la position haute du poussoir (13) est une position d'équilibre du poussoir.

8. Système selon l'une des revendications 1 à 7, dans lequel le dispositif de blocage comporte des moyens de rappel (18) du poussoir dans sa position haute.

9. Système selon l'une des revendications 1 à 8 dans lequel la face supérieure (19) du poussoir est en cuvette.

10. Système selon l'une des revendications 1 à 9, dans lequel la face supérieure du poussoir (13) est texturée au moins en partie.

11. Ensemble d'un premier système selon l'une des revendications 1 à 10 et d'un deuxième système selon l'une des revendications 1 à 10 comprenant en outre un filet de tennis de table.

12. Table de tennis de table comprenant au moins un système selon l'une des revendications 1 à 10.

13. Procédé de liaison d'un filet de tennis de table à un système selon l'une des revendications 1 à 10 comprenant les étapes de :
- Presser le poussoir (13) pour l'amener dans sa position basse,
- Insérer un fil de maintien du filet dans l'orifice,
- Relâcher le poussoir pour provoquer le coincement du fil entre le poussoir et le corps.

## Patentansprüche

1. System zur Verbindung eines Tischtennisnetzes mit einem Tischtennistisch, wobei das System eine Blockiervorrichtung (11) enthält, die umfasst:
- einen Hohlkörper (12), wobei mindestens eine Öffnung (20) in dem genannten Körper so ausgebildet ist, dass sie an einem ersten Ende außerhalb des Systems und an einem zweiten Ende innerhalb des Körpers mündet,
- einen Stößel (13), der in dem Körper beweglich zwischen einer unteren Position, in der der Stößel den Zugang ins Innere des Körpers über das zweite Ende der Öffnung gestattet, und einer oberen Position gelagert ist, in der der Stößel den Zugang ins Innere des Körpers über das zweite Ende der Öffnung verschließt.

2. System nach Anspruch 1, bei dem die Vorrichtung selbst zwischen einer oberen Position und einer unteren Position in dem System beweglich gelagert ist.

3. System nach Anspruch 1 oder Anspruch 2, bei dem, wenn der Stößel (13) in der unteren Position ist, eine obere Fläche (19) des Stößels so geformt ist, dass sie mit mindestens der Öffnung (20) einen Kanal ausbildet, in den ein Draht zum Halten des Netzes eingefügt werden soll.

4. System nach Anspruch 3, bei dem eine Nut (22) in der oberen Fläche des Stößels ausgebildet ist, wobei sich die Nut in der Verlängerung der Öffnung erstreckt, wenn der Stößel in der unteren Position ist.

5. System nach einem der Ansprüche 1 bis 4, bei dem mindestens eine zweite Öffnung (21) in dem Körper so ausgebildet ist, dass sie an einem ersten Ende außerhalb des Systems und an einem zweiten Ende innerhalb des Körpers mündet.

6. System nach Anspruch 5, bei dem sich die beiden Öffnungen (20, 21) gegenüber erstrecken.

7. System nach einem der Ansprüche 1 bis 6, bei dem die obere Position des Stößels (13) eine Gleichgewichtsposition des Stößels ist.

8. System nach einem der Ansprüche 1 bis 7, bei dem die Blockiervorrichtung Rückstellmittel (18) zum Rückstellen des Stößels in seine obere Position umfasst.

9. System nach einem der Ansprüche 1 bis 8, bei dem die obere Fläche (19) des Stößels muldenförmig ist.

10. System nach einem der Ansprüche 1 bis 9, bei dem die obere Fläche des Stößels (13) zumindest teilweise texturiert ist.

11. Anordnung aus einem ersten System nach einem der Ansprüche 1 bis 10 und einem zweiten System nach einem der Ansprüche 1 bis 10, die ferner ein Tischtennisnetz umfasst.

12. Tischtennistisch, der mindestens ein System nach einem der Ansprüche 1 bis 10 umfasst.

13. Verfahren zur Verbindung eines Tischtennisnetzes mit einem System nach einem der Ansprüche 1 bis 10, umfassend die Schritte:
- Drücken des Stößels (13), um ihn in seine untere Position zu bringen,
- Einfügen eines Drahtes zum Halten des Netzes in die Öffnung,
- Lösen des Stößels, um das Verklemmen des Drahtes zwischen dem Stößel und dem Körper zu verursachen.

## Claims

1. A connection system for connecting a table tennis net to a table tennis table, the system including a blocking device (11) comprising:
• a hollow body (12), at least one orifice (20) being arranged in said body so as to open out at a first end to the outside of the system and at a second end to the inside of the body; and
• a pusher (13) that is movably mounted in the body to move between a low position in which the pusher allows access to the inside of the body via the second end of the orifice, and a high position in which the pusher blocks access to the inside of the body via the second end of the orifice.

2. A system according to claim 1, wherein the device is itself mounted to move between a top position and a bottom position in the system.

3. A system according to claim 1 or claim 2, wherein when the pusher (13) is in the low position, a top face (19) of the pusher is shaped to co-operate at least with the orifice (20) to form a channel into which a support wire is to be inserted.

4. A system according to claim 3, wherein a groove (22) is arranged in the top face of the pusher, the groove extending in line with the orifice when the pusher is in the low position.

5. A system according to any one of claims 1 to 4, wherein at least one second orifice (21) is arranged in the body so as to open out at a first end to the outside of the system and at a second end to the inside of the body.

6. A system according to claim 5, wherein the two orifices (20, 21) face each other.

7. A system according to any one of claims 1 to 6, wherein the high position of the pusher (13) is an equilibrium position of the pusher.

8. A system according to any one of claims 1 to 7, wherein the blocking device includes return means (18) for returning the pusher to its high position.

9. A system according to any one of claims 1 to 8 wherein the top face (19) of the pusher is dished.

10. A system according to any one of claims 1 to 9, wherein the top face of the pusher (13) is textured, at least in part.

11. An assembly comprising both a first system according to any one of claims 1 to 10 and also a second system according to any one of claims 1 to 10 and further comprising a table tennis net.

12. A table tennis table including at least one system according to any one of claims 1 to 10.

13. A method of connecting a table tennis net to a system according to any one of claims 1 to 10 the method comprising the steps of:
• pressing the pusher (13) into its low position;
• inserting a support wire of the net into the orifice; and
• releasing the pusher to cause the wire to be jammed between the pusher and the body.
